# EUROPÄISCHE PATENTSCHRIFT

(11) **EP 1 483 082 B1**
(45) Veröffentlichungstag und Bekanntmachung des Hinweises auf die Patenterteilung: **26.10.2005**
(21) Anmeldenummer: 03711959.1
(22) Anmeldetag: 10.03.2003
(51) Int. Cl.: B24D 15/06

(54) **GERÄT ZUM MANUELLEN SCHÄRFEN VON MESSERN UND ANDEREN SCHHNEIDEN MIT AUSWECHSELBAR GEHALTERTEN HARTMETALLPLATTEN**
DEVICE FOR MANUALLY SHARPENING KNIVES AND OTHER BLADES, COMPRISING INTERCHANGEABLY MOUNTED HARD METAL PLATES
APPAREIL CONCU POUR L'AIGUISAGE MANUEL DE COUTEAUX ET AUTRES LAMES ET COMPORTANT DES PLAQUES DE METAL DUR REMPLACABLES

(30) Priorität: 12.03.2002 DE 10210745
(43) Veröffentlichungstag der Anmeldung: 08.12.2004
(73) Patentinhaber: Pfaus, Konrad, 85635 Siegertsbrunn (DE)
(72) Erfinder: Pfaus, Konrad, 85635 Siegertsbrunn (DE)
(74) Vertreter: Laufhütte, Dieter
(86) Internationale Anmeldenummer: PCT/EP2003/002442
(87) Internationale Veröffentlichungsnummer: WO 2003/076137

(56) Entgegenhaltungen:
- AU-B- 408 887
- DE-C- 19 703 807
- US-A- 5 461 942
- US-A- 6 142 038

## Beschreibung

Die Erfindung betrifft ein Gerät zum manuellen Schärfen von Messern und anderen Schneiden mit auswechselbar gehalterten Hartmetallplatten.

Geräte zum manuellen Schärfen von Messern und anderen Schneiden sind bereits in unterschiedlichen Gestaltungen bekannt:

So verwenden die Geräte nach der DE 197 03 807 C1 oder der US 5 588 340 beispielsweise nur eine Hartmetallplatte, mit der eine Messerschneide zunächst von der einen Seite der Schneide und dann von der anderen Seite geschärft werden muss. Solche Schärfgeräte mit einer einzelnen Hartmetallplatte eignen sich zum Schärfen unterschiedlicher Schneidentypen, z.B. von Messern, Scheren, Werkzeugen verschiedener Art oder auch Skikanten. Es besteht aber die Gefahr, dass die Hartmetallplatte zum Schärfen unter einem falschen Winkel angesetzt wird oder dass es zum Verkanten kommt, was zu unbefriedigenden Schärfresultaten führt.

Bei Schärfern mit zwei gekreuzten Hartmetallplatten, wie sie aus der US 6 142 038, der US 5 291 805 oder der US 3 149 506 bekannt sind, werden beide Seiten einer Schneide zugleich unter einem vorgegebenen adäquaten Winkel bearbeitet. Somit wird eine Fehlerquelle bei der Handhabung ausgeschlossen. Diese Geräte eignen sich insbesondere zum Schärfen glatter Messer ohne Wellenschliff.
Da hier beim Schärfen immer dieselbe Stelle, nämlich die V-förmige Schärfzone im Kreuzungsbereich der beiden Hartmetallplatten beansprucht wird, sind auf Dauer Verschleißerscheinungen der Hartmetallplatten in der Schärfzone unvermeidlich.

Aus diesem Grund sind die Hartmetallplatten nach der US 6 142 038, der US 5 291 805 oder der US 3 149 506 auswechselbar gehaltert, so dass ein Austausch oder Ersatz unbrauchbar gewordener Platten vorgenommen werden kann. Die Hartmetallplatten sind dabei in geeignet geformte Vertiefungen im Gerätekörper eingelegt, die sie nach unten und nach der Seite fixieren. Zur restlichen Fixierung sind die Platten nach der US 6 142 038 einzeln verschraubt und nach der US 5 291 805 oder der US 3 149 506 durch ein Winkelteil gesichert, das seinerseits durch eine Schraube am Gerätekörper befestigt wird. Nach der US 6 142 038 sind die Hartmetallplatten zudem als Rechtecke geformt und es sind die Vertiefungen so angeordnet, dass dieselben Platten bei Verschließ an einer Stelle untereinander getauscht und/oder gedreht nochmals an einer anderen Stelle genutzt werden können.

Die in US 6 142 038, US 5 291 805 und US 3 149 506 gezeigte Fixierung der Hartmetallplatten mit Hilfe einer Verschraubung hat den Nachteil, dass beim Plattentausch durch den Benutzer das passendes Schraubwerkzeug nicht immer zur Hand ist, dass ebenso wie bei der Erstmontage während der Herstellung das Zusammenhalten der mehreren noch losen Einzelteile und das Ansetzen der Schrauben eine vergleichsweise zeitaufwendige und mühselige Fingerspitzenarbeit ist und dass sich die Schrauben im Laufe der Zeit einerseits unlösbar festsetzen oder andererseits auch lockern können.
Die Schärfer nach US 5 291 805 oder US 3 149 506 sind offenbar für ein freies Führen des Geräts über eine Schneide vorgesehen; da zu schärfende Messer aufgrund ungerader Griff- oder Rückenformen oftmals auch nicht stabil auf eine Werkunterlage aufzulegen sind, kann es dabei zu Verkantungen, zum Abrutschen von Gerät oder Schneide, zu unnötigen Krafteinsatz oder gar zu Verletzungen kommen.
Die US 6 142 038 zeigt zwar ein Zusatzteil zum sicheren Aufsetzen des Schärfgerätes beim Schärfen. Dieses gibt dem Gerät jedoch eine wenig handliche Form.

Es ist daher Aufgabe der vorliegenden Erfindung, ein Gerät zum manuellen Schärfen von Messern und anderen Schneiden mit auswechselbar gehalterten Hartmetallplatten bereitzustellen, bei dem die zuverlässige Fixierung der Hartmetallplatten einfach und ohne Werkzeug möglich ist. Zugleich ist es Aufgabe der Erfindung ein Gerät bereitzustellen, dessen Formgebung zu einer sicheren und ergonomisch günstigen Betriebsweise leitet.

Diese Aufgabe wird durch ein Gerät mit den Merkmalen nach dem Patentanspruch 1 gelöst. Vorteilhafte Weiterbildungen sind in den Unteransprüchen angegeben. Während der Patentanspruch 1 auf ein Schärfgerät mit zwei gekreuzten Hartmetallplatten gerichtet ist, lässt sich der erfindungsgemäße Gedanke einer Schnappverriegelung auch auf die Fixierung einzelner Hartmetallplatten in einem Schärfgerät übertragen. Darauf ist der selbständige Patentanspruch 14 gerichtet.

Die erfindungsgemäß vorgesehene Schnappverriegelung einer Abdeckplatte zur Fixierung der Hartmetallplatten in ihren Vertiefungen vermeidet die Nachteile einer Verschraubung. Sie stellt ein montagetechnisch günstiges Mittel dar, um die Hartmetallplatten schnell und zuverlässig nach oben zu fixieren und ist dennoch leicht und ohne Werkzeug wieder zu lösen.

Durch die erfindungsgemäß vorgesehene ebene Unterseite des Griff- und Halteteils und die zu dieser ebenen Unterseite parallel ausgerichteten Hartmetallplatten kann das Gerät solide auf eine Unterlage, beispielsweise mit überstehendem Funktionsteil am Rand einer Tischplatte aufgelegt und mit einer Hand angedrückt werden, während mit der anderen Hand ein zu schärfendes Messer vertikal nach unten durch die V-förmige Schärfzone gezogen wird. Die Situation eines horizontal liegenden Schärfgeräts und der vertikalen Messerführung erweist sich als ergonomisch günstig und führt leicht zu guten Schärfresultaten.

Ein Ausführungsbeispiel der Erfindung ist in den Figuren dargestellt. Es zeigen:
- Figur 1:: eine perspektivische Ansicht des Ausführungsbeispiels schräg von oben (in Einzelteile zerlegt);
- Figur 2:: eine perspektivische Ansicht des Ausführungsbeispiels schräg von unten (in Einzelteile zerlegt, ohne die Hartmetallplatten);
- Figur 3:: eine Draufsicht ohne die Schnappverriegelungsteile und ohne die Hartmetallplatten;
- Figur 4:: eine Seitenansicht;
- Figur 5a:: Darstellung einer Hartmetallptatte in Rechteckform mit zwei Bohrungen in der Längsachse von oben und im Querschnitt;
- Figur 5b:: Darstellung einer Hartmetallplatte in Rechteckform mit zwei versetzten Bohrungen von oben und im Querschnitt;

Die Figuren 1 bis 4 zeigen ein Ausführungsbeispiel eines Geräts zum manuellen Schärfen von Messern und anderen Schneiden in unterschiedlichen Ansichten.

Das Gerät besteht aus einem schaftförmigen Griff- und Halteteil 1, welches eine ebene Unterseite 1a aufweist. Am einen Ende des Griff- und Halteteils 1 folgt ein Funktionsteil 2, das gekreuzte, flach übereinander angeordnete Hartmetallplatten 3a, 3b aufnimmt und diese bis auf eine Ausnehmung 4 umschließt. Durch die Ausnehmung 4 wird die V-förmige Schärfzone 5 am Kreuzungspunkt der Hartmetallplatten 3a, 3b für die zu schärfende Schneide zugänglich. Die Hartmetallplatten 3a, 3b sind dabei mit ihrer Flachseite parallel zur ebenen Unterseite 1a des Griff- und Halteteils 1 ausgerichtet.

Dieses Funktionsteil 2 ist besonders zum Schärfen von glatten Messern geeignet. Dazu wird der Griff- und Halteteil 1 mit seiner ebenen Unterseite 1a auf eine ebene Unterlage, z.B. eine Tischplatte, aufgelegt und zwar so, dass der Rand der Tischplatte am Anschlag 2a anliegt. Das aufgelegte Griff- und Halteteil 1 kann nun mit einer Hand auf die Unterlage gedrückt werden, wobei man dem Andrücken durch das Körpergewicht Nachdruck verleihen kann, während ein zu schärfendes Messer vertikal nach unten durch die V-förmige Schärfzone 5 gezogen wird.

Am anderen Ende des Griff- und Halteteils 1 ist ein weiteres Funktionsteil 6 mit einer einzelnen Hartmetallplatte 7 vorgesehen, mit der sich auch andere Schneidentypen als glatte Messer, z.B. Messer mit Wellenschliff, Scheren aller Art, Werkzeugschneiden oder Skikanten schärfen lassen. Über solche Schneiden muss das Gerät frei geführt werden. Das weitere Funktionsteil 6 weist einen Anschlag 6a auf, mit dem die Hartmetallplatte 7 unter dem für Scherenschneiden typischen Winkel an einer Schneide entlang geführt werden kann.
Dieser Anschlag 6a ist in Richtung des Griff- und Halteteils 1 zugleich als Fingerschutz gestaltet, falls es beim Führen der Hartmetallplatte 7 über eine Schneide zum Abrutschen des Geräts oder ähnlichen Missgeschicken kommt. Dies erfordert, dass der Anschlag 6a genügend weit vorspringt.

Mit Ausnahme der Hartmetallplatten 3a, 3b, 7 sind die Einzelteile des Geräts als Kunststoff-Spritzgussteile gefertigt. Das Griff- und Halteteil 1 ist dabei durch Wabenstrukturen ausgesteift und stabilisiert.

Die beiden formgleichen Hartmetallplatten 3a, 3b, die geradlinige Kantenabschnitte aufweisen, mit denen sie infolge ihrer Kreuzung die V-förmige Schärfzone 5 ausbilden, sind im Funktionsteil 2 auswechselbar in geeignet eingeformte Vertiefungen 8a, 8b eingelegt. Die tiefergehende Vertiefung 8a schneidet dabei einen Teil der flacheren Vertiefung 8b ab, damit die geforderte Kreuzung der Hartmetallplatten 3a, 3b zustande kommen kann.
Die untere Auflagefläche der Vertiefungen 8a, 8b kann eben oder (z.B. aus fertigungstechnischen Gründen) strukturiert sein; sie muss lediglich eine stabile Unterstützung der Hartmetallplatten 3a, 3b gewährleisten. In den Figuren 1 und 3 ist die Vertiefung 8a unten eben, während in Vertiefung 8b eine steg- und rahmenartige Struktur erkennbar ist.
Die Auflagefläche der flacheren Ausnehmung 8b liegt genau um eine Plattendicke über der Auflagefläche der tiefengehenden Vertiefung 8a. Die obere Hartmetallplatte 3b kommt damit teilweise auf der unten eingelegten Hartmetallplatte 3a zu liegen.

Zum Zwecke einer sicheren Fixierung der Hartmetallplatten 3a, 3b gegen seitliche Lageveränderungen in den Vertiefungen 8a, 8b ragen aus dem Boden der Vertiefungen 8a, 8b Zapfen 9 empor, die jeweils als Gegenstück in entsprechende Ausnehmungen 10 in den Hartmetallplatten 3a, 3b eingreifen. lm vorliegenden Ausführungsbeispiel handelt es sich bei den Ausnehmungen 10 in den Hartmetallplatten 3a, 3b um zwei zylindrische Bohrungen in der jeweiligen Längsachse der Platten, wie in Figur 5a dargestellt; entsprechend ist die Zapfenform und ihr Ort in den Vertiefungen bestimmt.

Wenn die Hartmetallplatten 3a, 3b formgleich sind, bezüglich ihrer Außenkontur und bezüglich der Ausnehmungen 10 eine Drehsymmetrie besitzen und die Lage der Vertiefungen 8a, 8b und der Zapfen 9 im Funktionsteil 2 geeignet gewählt wird, erreicht man, dass durch Austausch der Hartmetallplatten 3a, 3b zwischen den Vertiefungen und/oder durch Drehung der Hartmetallplatten 3a, 3b jeweils unterschiedliche Kantenabschnitte der Hartmetallplatten 3a, 3b die V-förmige Schärfzone 5 bilden. Ein Hartmetallplatten-Paar 3a, 3b kann somit besser ausgenutzt werden, bevor es durch Verschleiß unbrauchbar wird.
Eine Drehung der Hartmetallplatten 3a, 3b, die die Oberseite zur Unterseite macht, scheidet dabei allerdings aus, da die Seiten der Hartmetallplatten 3a, 3b im Schärfzonenbereich leicht geschrägt sein müssen, um ihre Schärfwirkung zu entfalten. Die Plattenkante an der Oberseite, die auch die Arbeitskante darstellt, ragt somit geringfügig über die Plattenkante der Unterseite (Figuren 5a und 5b - Querschnitte). Der Winkel dieser Schrägung liegt üblicherweise im Bereich von etwa 6°. Da diese leichte Schrägung mit dem Auge kaum wahrnehmbar ist, empfiehlt sich eine Markierung der Oberseite.

Im Ausführungsbeispiel der Figuren 1, 3 und 5a haben die Hartmetallplatten 3a, 3b rechteckige Form und zwei Bohrungen 10 in der Längsachse der Platte, also Drehsymmetrie bei Drehung um 180°.
Dieselbe Drehsymmetrie um 180° liegt auch im Beispiel nach Figur 5b vor. Die beiden Bohrungen 10 sind hier allerdings symmetrisch aus der Längsachse versetzt angebracht. Dadurch wird es im Zusammenwirken mit den entsprechend ebenfalls versetzten Zapfen unmöglich, die Platten verkehrt, d.h. mit vertauschter Ober- und Unterseite, in die Vertiefungen 8a, 8b einzulegen.

Im Ausführungsbeispiel mit der rechteckigen Plattenform ist die Lage der Vertiefungen 8a, 8b im Funktionsteil 2 zudem so, dass der Kreuzungspunkt der Hartmetallplatten nicht gerade in der Mitte einer Rechteckseite zu liegen kommt. Dann lässt sich durch Austausch der Hartmetallplatten zwischen den Vertiefungen und/oder durch Drehung der Hartmetallplatten in vierfacher Weise eine V-förmige Schärfzone 5 aus unterschiedlichen Kantenabschnitten der Hartmetallplatten 3a, 3b herstellen.

Die Fixierung der in die Vertiefungen eingelegten Hartmetallplatten 3a, 3b nach oben geschieht mittels eines Abdeckteils 11 mit lösbarer Schnappverriegelung, wie in den Figuren 1 und 2 dargestellt. Dieses weist in der gezeigten Ausführungsform an einer Seite zwei angeformte Laschen 12 auf, mit denen es in passende Halteschlitze des Funktionsteils 2 eingreift. Der Schnappriegel 13 an der den Laschen 12 gegenüber liegenden Seite des Abdeckteils 11 greift durch eine Öffnung 14 im Funktionsteil 2 und rastet dort lösbar ein.

Die unterschiedliche Höhenlage der übereinander angeordneten Platten 3a, 3b wird in der Formgebung des Abdeckteils 11 durch eine entsprechend unterschiedlich auftragende Innenstruktur 15 ausgeglichen. Wie in Figur 2 dargestellt kann es sich um stegartige Erhöhungen handeln.
So werden durch das verriegelte Abdeckteil 11 beide Hartmetallplatten 3a, 3b fest in ihren Vertiefungen 8a, 8b gehalten.
Das verriegelte Abdeckteil 11 passt sich bündig in die Außenform des Gerätes ein.

Im weiteren Funktionsteil 6 ist eine einzelne Hartmetallplatte 7 in eine schlitzförmige Aufnahme 16 mit einer der Plattendicke genau entsprechenden Weite auswechselbar eingeschoben. Zur Fixierung der Hartmetallplatte 7 im Schlitz 16 ist wieder ein Schnappverriegelungsteil 17 vorgesehen, welches die Hartmetallplatte 7 von vorne mittig, bügelartig und bündig übergreift und von dem mindestens ein Schnapp-Bügel 18 hinter der Hartmetallplatte 7 lösbar im weiteren Funktionsteil 6 einrastet. Der zweite Bügel des Schnappverriegelungsteils 17 kann von hinten um die Hartmetallplatte 7 greifen, so dass er beim Herausnehmen des gelösten Schnappverriegelungsteils 17 die Hartmetallplatte 7 mitzieht.

Das Schnappverriegelungsteil 17 überdeckt dabei selbstverständlich nur einen schmalen Streifen der nutzbaren Kante der Hartmetallplatte 7.

Der nach außen überstehende Abschnitt des Schnappverriegelungsteils 17 kann als weiterer Anschlag für einen Gegenstand mit zu schärfender Schneide ausgebildet sein, beispielsweise als 90°-Anschlag zum Schärfen von Skikanten.

## Patentansprüche

1. Gerät zum manuellen Schärfen von Messern und anderen Schneiden mittels zweier gekreuzter, flach übereinander angeordneten Hartmetallplatten (3a, 3b), mit
- einem schaftförmigen Griff- und Halteteil (1), welches eine ebene Unterseite (1a) aufweist, mit der das Gerät bei Gebrauch solide auf einer ebene Unterlage aufgelegt werden kann,
- einem Funktionsteil (2) am einen Längsende des Griff- und Halteteils (1), das die Hartmetallplatten (3a, 3b) aufnimmt und bis auf eine Ausnehmung (4) umschließt, durch die eine V-förmige Schärfzone (5) am Kreuzungspunkt der Hartmetallplatten (3a, 3b) für die zu schärfende Schneide zugänglich wird,
- zwei formgleichen Hartmetallplatten (3a, 3b), die geradlinige Kantenabschnitte aufweisen, mit denen sie infolge ihrer Kreuzung die V-förmige Schärfzone (5) ausbilden, die jeweils mindestens eine durchgehende Ausnehmung (10) besitzen und die bezüglich ihrer Außenkontur und bezüglich der Ausnehmungen (10) eine Drehsymmetrie besitzen,
- einer ersten Vertiefung (8a) im Funktionsteil (2), in die die eine Hartmetallplatte (3a) mit ihrer Flachseite parallel zur ebenen Unterseite (1a) des Griff- und Halteteils (1) auswechselbar eingelegt ist,
- einer zweiten Vertiefung (8b) im Funktionsteil (2), in die die andere Hartmetallplatte (3b) mit ihrer Flachseite parallel zur ebenen Unterseite (1a) des Griff- und Halteteils (1) auswechselbar eingelegt ist,
- Zapfen (9), die jeweils als Gegenstück zu der mindestens einen Ausnehmung (10) in den Hartmetallplatten (3a, 3b) aus dem Boden der Vertiefungen (8a, 8b) ragen, um die Hartmetallplatten (3a, 3b) gegen seitliche Lageveränderungen zu fixieren,
- einem in das Funktionsteil (2) einsetzbaren Abdeckteil (11) mit einer lösbaren Schnappverriegelung zum Fixieren der in die Vertiefungen (8a, 8b) eingelegten Hartmetallplatten (3a, 3b) nach oben,
- einer solchen Lage der Vertiefungen (8a, 8b) im Funktionsteil (2), dass durch Austausch der Hartmetallplatten (3a, 3b) zwischen den Vertiefungen (8a, 8b) und/oder durch Drehung der Hartmetallplatten (3a, 3b) in mindestens vierfacher Weise unterschiedliche Kantenabschnitte der Hartmetallplatten (3a, 3b) die V-förmige Schärfzone (5) bilden.

2. Gerät nach Anspruch 1, **dadurch gekennzeichnet, dass** die Seiten der Hartmetallplatten (3a, 3b) an den geradlinigen Kantenabschnitten leicht geschrägt sind, so dass die Oberkante geringfügig über die Unterkante ragt, wobei die Oberkante die Arbeitskante darstellt.

3. Gerät nach Anspruch 2, **dadurch gekennzeichnet, dass** der Schrägungswinkel etwa 6° beträgt.

4. Gerät nach Anspruch 2 oder 3, **dadurch gekennzeichnet, dass** die Oberseite markiert ist.

5. Gerät nach einem der Ansprüche 2 bis 4, **dadurch gekennzeichnet, dass** die mindestens eine Ausnehmung (10) in den Hartmetallplatten (3a, 3b) und die Zapfen (9) in den Vertiefungen (8a, 8b) so angeordnet und/oder gestaltet sind, dass die Hartmetallplatten (3a, 3b) bei vertauschter Ober- und Unterseite nicht in die Vertiefungen (8a, 8b) einlegbar sind.

6. Gerät nach einem der Ansprüche 1 bis 5, **dadurch gekennzeichnet, dass** die Ausnehmungen (10) aus zwei Bohrungen bestehen und dementsprechend je Vertiefung (8a, 8b) zwei Zapfen (9) vorgesehen sind.

7. Gerät nach einem der Ansprüche 1 bis 6, **dadurch gekennzeichnet, dass** das Abdeckteil (11) an einer Seite zwei angeformte Laschen (12) aufweist, die in entsprechende Halteschlitze des Funktionsteils (2) eingreifen, und an der gegenüber liegenden Seite einen Schnappriegel (13), der durch eine Öffnung (14) im Funktionsteil (2) greift und lösbar einrastet.

8. Gerät nach einem der Ansprüche 1 bis 7, **dadurch gekennzeichnet, dass** im Übergangsbereich vom Funktionsteil (2) zum Griff- und Halteteil (1) als Abschluss von dessen ebener Unterseite (1a) ein Anschlag (2a) ausgebildet ist.

9. Gerät nach einem der Ansprüche 1 bis 8, **dadurch gekennzeichnet, dass** an dem dem Funktionsteil (2) gegenüber liegenden Ende des Griff- und Halteteils (1) ein weiteres Funktionsteil (6) mit einer einzelnen Hartmetallplatte (7) vorgesehen ist.

10. Gerät nach Anspruch 9, **dadurch gekennzeichnet, dass** am weiteren Funktionsteil (6) ein Anschlag (6a) vorgesehen ist, mit dem die Hartmetallplatte 7 unter dem für Scherenschneiden typischen Winkel an einer Schneide entlang geführt werden kann.

11. Gerät nach Anspruch 10, **dadurch gekennzeichnet, dass** der Anschlag (6a) in Richtung des Griff- und Halteteils (1) zugleich als Fingerschutz ausgebildet ist.

12. Gerät nach einem der Ansprüche 9 bis 11, **dadurch gekennzeichnet, dass** die einzelne Hartmetallplatte (7) im weiteren Funktionsteil (6) in eine schlitzförmige Aufnahme (16) mit einer der Plattendicke genau entsprechenden Weite auswechselbar eingeschoben ist und durch ein die Hartmetallplatte (7) von vorne mittig, bügelartig und bündig übergreifendes Schnappverriegelungsteil (17) fixiert wird, von dem mindestens ein Schnapp-Bügel (18) hinter der Hartmetallplatte (7) lösbar im weiteren Funktionsteil (6) einrastet.

13. Gerät nach Anspruch 12, **dadurch gekennzeichnet, dass** der nach außen überstehende Abschnitt des Schnappverriegelungsteils (17) als Anschlag ausgebildet ist, vorzugsweise als 90°-Anschlag zum Schärfen von Skikanten.

14. Gerät zum manuellen Schärfen von Messern und anderen Schneiden mittels einer Hartmetallplatte (7), **dadurch gekennzeichnet, dass** die Hartmetallplatte in eine schlitzförmige Aufnahme (15) im Gerätekörper mit einer der Plattendicke genau entsprechenden Weite auswechselbar eingeschoben ist und durch ein die Hartmetallplatte von vorne mittig, bügelartig und bündig übergreifendes Schnappverriegelungsteil (17) fixiert wird, von dem mindestens ein Schnapp-Bügel (18) hinter der Hartmetallplatte lösbar im Gerätekörper einrastet.

## Claims

1. A device for the manual sharpening of knives and other blades by means of two crossed carbide plates (3a, 3b) arranged flatly over one another, comprising
- a shaft-shaped gripping and holding part (1) which has a smooth lower side (1a) with which the device can be placed solidly on a smooth support in use;
- a function part (2) at the one longitudinal end of the gripping and holding part (1) which receives the carbide plates (3a, 3b) and surrounds them with the exception of a cut-out (4) through which a V-shaped sharpening zone (5) at the crossing point of the carbide plates (3a, 3b) becomes accessible for the blade to be sharpened;
- two same-shape carbide plates (3a, 3b) which have straight-line edge sections with which they form the V-shaped sharpening zone (5) due to their crossing, which each have at least one throughgoing cut-out (10) and which have rotational symmetry with respect to their outer contour and with respect to the cut-outs (10);
- a first recess (8a) in the function part (2) into which the flat side of the one carbide plate (3a) is exchangeably inserted parallel to the smooth lower side (1a) of the gripping and holding part (1);
- a second recess (8b) in the function part (2) into which the flat side of the other carbide plate (3b) is exchangeably inserted parallel to the smooth lower side (1a) of the gripping and holding part (1);
- spigots (9) which each project as counterpieces to the at least one cut-out (10) in the carbide plates (3a, 3b) out of the base of the recesses (8a, 8b) to fix the carbide plates (3a, 3b) against lateral positional changes;
- a cover part (11) insertable into the function part (2) and having a releasable snap-latching to upwardly fix the carbide plates (3a, 3b) inserted into the recesses (8a, 8b);
- such a position of the recesses (8a, 8b) in the function part (2) that, by changing the carbide plates (3a, 3b) between the recesses (8a, 8b) and/or by rotation of the carbide plates (3a, 3b) in at least fourfold manner, different edge sections of the carbide plates (3a, 3b) form the V-shaped sharpening zone (5).

2. A device in accordance with claim 1, wherein the sides of the carbide plates (3a, 3b) are slightly slanted at the straight-line edge sections such that the upper edge projects slightly beyond the lower edge, with the upper edge representing the working edge.

3. A device in accordance with claim 2, wherein the slant angle amounts to approximately 6°.

4. A device in accordance with either claim 2 or claim 3, wherein the upper side is marked.

5. A device in accordance with any of claims 2 to 4, wherein the at least one cut-out (10) in the carbide plates (3a, 3b) and the spigots (9) in the recesses (8a, 8b) are arranged and/or designed such that the carbide plates (3a, 3b) are not insertable into the recesses (8a, 8b) with the upper side and the lower side the wrong way round.

6. A device in accordance with any of claims 1 to 5, wherein the cut-outs (10) consist of two bores and, accordingly, two spigots (9) are provided per recess (8a, 8b).

7. A device in accordance with any of claims 1 to 6, wherein the cover part (11) has two molded tabs (12) at one side, which engage into corresponding holding slots of the function part (2), and, at the opposite side, has a snap bolt (13) which engages through an opening (14) in the function part (2) and releasably latches in it.

8. A device in accordance with any of claims 1 to 7, wherein an abutment (2a) is formed in the transition region from the function part (2) to the gripping and holding part (1) as a termination of its smooth lower side (1a).

9. A device in accordance with any of claims 1 to 8, wherein a further function part (6) having a single carbide plate (7) is provided at the end of the gripping and holding part (1) disposed opposite the function part (2).

10. A device in accordance with claim 9, wherein an abutment (6a) with which the carbide plate 7 can be guided along a blade at the angle typical for scissor blades is provided at the further function part (6).

11. A device in accordance with claim 10, wherein the abutment (6a) is simultaneously formed as finger protection in the direction of the gripping and holding part (1).

12. A device in accordance with any of claims 9 to 11, wherein the single carbide plate (7) in the further function part (6) is exchangeably pushed into a slot-like reception (15) having a width precisely corresponding to the plate thickness and is fixed by a snap-latching part (17) which engages over the carbide plate (7) from the front in a central, lug-like and flush manner and of which at least one snap-lug (18) releasably latches in the further function part (6) behind the carbide plate (7).

13. A device in accordance with claim 12, wherein the outwardly projecting section of the snap-latching part (17) is made as an abutment, preferably as a 90° abutment for sharpening ski edges.

14. A device for the manual sharpening of knives and other blades by means of a carbide plate which is exchangeably pushed into a slot-like reception in the device body having a width precisely corresponding to the plate thickness and is fixed by a snap-latching part which engages over the carbide plate from the front in a central, lug-like and flush manner and from which at least one snap-lug releasably latches in the device body behind the carbide plate.

## Revendications

1. Appareil conçu pour l'aiguisage manuel de couteaux et d'autres lames par l'intermédiaire de deux plaques en métal dur (3a, 3b) croisées, superposées à plat, **caractérisé par**
- un élément de prise et de maintien (1) en forme de tige qui comprend une face inférieure plane (1a) qui permet de déposer l'appareil fermement sur un appui plan,
- un élément fonctionnel (2) située à l'une des extrémités longitudinales de l'élément de prise et de maintien (1) qui reçoit les plaques en métal dur (3a, 3b) et les enferme à l'exception d'un évidement (4) par lequel une zone d'aiguisage en forme de V (5) située au point de croisement des plaques en métal dur (3a, 3b) devient accessible pour la lame à aiguiser,
- deux plaques en métal dur (3a, 3b) de forme identique qui comportent des sections d'arête rectilignes avec lesquelles elles forment, grâce à leur disposition croisée, la zone d'aiguisage en forme de V (5), qui comportent chacune au moins un évidement traversant (10) et qui sont symétriques en rotation par rapport à leur contours extérieurs et par rapport aux évidements (10),
- une première encoche (8a) dans l'élément fonctionnel (2) dans laquelle une plaque en métal dur (3a) est posée de manière remplaçable avec son côté plat situé parallèlement à la face inférieure (1a) de l'élément de prise et de maintien (1),
- une deuxième encoche (8b) dans l'élément fonctionnel (2) dans laquelle l'autre plaque en métal dur (3b) est posée de manière remplaçable avec son côté plat situé parallèlement à la face inférieure (1a) de l'élément de prise et de maintien (1),
- des tenons (9) qui sont chacun en saillie du fond des encoches (8a, 8b) et qui font pendant à l'évidement (10) dont au moins un est situé dans les plaques en métal dur (3a, 3b) afin de fixer les plaques en métal dur (3a, 3b) pour éviter des déplacements latéraux,
- un élément de recouvrement (11), qui peut être posé dans l'élément fonctionnel (2), avec un verrouillage à encliquetage détachable pour fixer des plaques en métal dur (3a, 3b) posées dans les encoches (8a, 8b) afin d'éviter leur déplacement vers le haut,
- une telle position des encoches (8a, 8b) dans l'élément fonctionnel (2) que, par l'intermédiaire de l'interchange des plaques en métal dur (3a, 3b) entre les encoches (8a, 8b) et/ou de la rotation des plaques en métal dur (3a, 3b), des sections d'arête différentes des plaques en métal dur (3a, 3b) forment au moins en quatre modes différents la zone d'aiguisage en forme de V (5).

2. Appareil selon la revendication 1, **caractérisé en ce que** les sections rectilignes d'arête des côtés des plaques en métal dur (3a, 3b) sont légèrement chanfreinées de manière que l'arête supérieure est en saillie de l'arête inférieure, l'arête supérieure représentant l'arête de travail.

3. Appareil selon la revendication 2, **caractérisé en ce que** l'angle de chanfreinage est de 6°.

4. Appareil selon la revendication 2 ou 3, **caractérisé en ce que** la face supérieure est marquée.

5. Appareil selon l'une quelconque des revendications 2 à 4, **caractérisé en ce que** l'évidement (10) dont au moins un est situé dans les plaques en métal dur (3a, 3b) et les tenons (9) dans les encoches (8a, 8b) sont disposés et/ou façonnés de manière à empêcher la pose des plaques en métal dur (3a, 3b) si la face supérieure et la face inférieure sont interchangées.

6. Appareil selon l'une quelconque des revendications 1 à 5, **caractérisé en ce que** les évidements (10) consistent en deux trous et donc deux tenons (9) correspondants sont prévus par encoche (8a, 8b).

7. Appareil selon l'une quelconque des revendications 1 à 6, **caractérisé en ce que** l'élément de recouvrement (11) comporte à l'un des côtés deux languettes (12) formées sur celui-ci qui s'engagent dans les fentes de retenue de l'élément fonctionnel (2), et au côte opposé un verrou à encliquetage (13) qui, par l'intermédiaire d'une ouverture (14), s'engage dans l'élément fonctionnel (2) et s'encliquète de manière détachable.

8. Appareil selon l'une quelconque des revendications 1 à 7, **caractérisé en ce qu'**une butée (2a) est formée dans la zone de transition entre l'élément fonctionnel (2) et l'élément de prise et de maintien (1) pour terminer la face inférieure plane de celle-ci.

9. Appareil selon l'une quelconque des revendications 1 à 8, **caractérisé en ce qu'**un autre élément fonctionnel (6) comportant une seule plaque en métal dur (7) est prévu à l'extrémité de l'élément de prise et de maintien (1) situé en face de l'élément fonctionnel (2).

10. Appareil selon la revendication 9, **caractérisé en ce qu'**une butée (6a) est prévue sur l'autre élément fonctionnel (6) avec laquelle la plaque en métal dur (7) peut être guidée sous l'angle typique pour des lames de ciseaux le long d'une lame.

11. Appareil selon la revendication 10, **caractérisé en ce que** la butée (6a) est à la fois formée en tant que protège-doigts en direction de l'élément de prise et de maintien (1).

12. Appareil selon l'une quelconque des revendications 9 à 11, **caractérisé en ce que** la plaque en métal dur (7) séparée située dans l'autre élément fonctionnel (6) est insérée de manière remplaçable dans un logement en forme de fente (16) qui présente une largeur correspondant exactement à l'épaisseur de la plaque et qui est fixée par un élément de verrouillage à encliquetage (17) qui chevauche la plaque en métal dur (7) de l'avant centralement, en forme d'étrier et affleurant et dont au moins un étrier d'encliquetage (18) s'encliquète de manière détachable dans l'autre élément fonctionnel (6) derrière la plaque en métal dur (7).

13. Appareil selon la revendication 12, **caractérisé en ce que** la section de l'élément de verrouillage à encliquetage (17), qui est en saillie vers l'extérieur, est formée comme une butée, avantageusement comme une butée à 90° pour l'aiguisage des arêtes de ski.

14. Appareil pour l'aiguisage manuel de couteaux et d'autres lames par l'intermédiaire d'une plaque en métal dur (7), **caractérisé en ce que** la plaque en métal dur est insérée de manière remplaçable dans un logement en forme de fente (15) situé dans le corps de l'appareil et présentant une largeur correspondant exactement à l'épaisseur de la plaque et qui est fixée par un élément de verrouillage à encliquetage (17) qui chevauche la plaque en métal dur de l'avant centralement, en forme d'étrier et affleurant et dont au moins un étrier d'encliquetage (18) s'encliquète de manière détachable dans le corps de l'appareil.
